# FASCICULE DE BREVET EUROPEEN

(11) **EP 0 486 383 B1**
(45) Date de publication et mention de la délivrance du brevet: **01.03.1995**
(21) Numéro de dépôt: 91403036.6
(22) Date de dépôt: 13.11.1991
(51) Int. Cl.: G21F 7/00

(54) **Chaîne blindée d'analyse, de structure modulaire**
System von abgeschirmten Analysezellen mit modularem Aufbau
Shielded hot cell system with modular structure

(30) Priorité: 15.11.1990 FR 9014219
(43) Date de publication de la demande: 20.05.1992
(73) Titulaire: COGEMA (COMPAGNIE GENERALE DES MATIERES NUCLEAIRES), F-78141 Velizy-Villacoublay Cédex (FR)
(72) Inventeur: Pellerin, Achille, F-30330 Tresques (FR); Grouthier, Jean, F-30300 Bagnols S/Ceze (FR)
(74) Mandataire: Dubois-Chabert, Guy

(56) Documents cités:
- FR-A- 1 248 558
- PROCEEDINGS OR THE 11TH CONFERENCE ON HOT LABORATORIES AND EQUIPMENT 18 Novembre 1963, New York, pages 89-104 ; P. FAUGERAS ET AL.: 'Carmen chemistry facility for reprocessing irradiated fuels in gas-tight shielded enclosures'
- PROCEEDINGS OF THE 8TH CONFERENCE ON HOT LABORATORIES AND EQUIPMENT 13 Décembre 1960, San Francisco, CALIFORNIA, pages 297-305 ; P. J. PETERSON ET AL.: 'Operation of a plutonium hot cell'
- PROCEEDINGS OF THE 14TH CONFERENCE ON REMOTE SYSTEMS TECHNOLOGY Octobre 1966, Pittsburgh, pages 37-43 ; M.J. GAITANIS ET AL.: 'Operational experience at the Quehanna, Pennsylvania, facility: A two-megacurie 90 sr conversion and encapsulation plant'
- ANNALS OF NUCLEAR ENERGY, vol. 10, no. 7, 1983, pages 383-387 ; H. R. HIGGY ET AL.: 'Mechanical shielded hot cell'
- ATOMPRAXIS, vol. 9, no. 4, 1963, pages 154-156 ; 'Standard- und Mehrzweckboxen für die Manipulierung von Raioelementen, Radioaktivitätsmessungen und chemische Analysen'

## Description

L'invention concerne une chaîne blindée d'analyse, de conception modulaire, permettant d'effectuer successivement un certain nombre d'analyses sur des produits tels que des produits radioactifs nécessitant une protection biologique.

Dans la pratique, une chaîne blindée d'analyse comprend une série de boîtes d'analyse étanches communiquant entre elles par des passages et entourées, de même que ces derniers, par une protection biologique. Des moyens de manutention à distance tels que des pinces ou des télémanipulateurs permettent aux opérateurs situés à l'extérieur de la protection biologique d'effectuer différentes analyses à l'intérieur de chacune des boîtes ainsi que les manipulations des produits dans les boîtes et entre celles-ci.

Habituellement, chaque chaîne blindée d'analyse est réalisée de façon personnalisée, c'est-à-dire qu'elle est conçue pour une utilisation bien déterminée et figée une fois pour toutes. Cela conduit, d'une part, à un prix de revient très élevé de chaque chaîne blindée et, d'autre part, à rendre très difficile l'évolution technique des chaînes réalisées. A titre d'exemple, la fourniture d'une chaîne blindée d'analyse personnalisée représente environ 10.000 heures d'étude.

L'invention a précisément pour objet une chaîne blindée d'analyse dont la structure modulaire permet de réduire de façon considérable le coût de sa fabrication, l'étude d'une nouvelle chaîne pouvant par exemple être ramenée à environ 1.500 heures, le caractère modulaire de la chaîne permettant en outre de modifier celle-ci et d'en assurer la maintenance de façon particulièrement simple, rapide et peu coûteuse.

Conformément à l'invention, ce résultat est obtenu au moyen d'une chaîne blindée d'analyse comprenant une série de boîtes d'analyse étanches communiquant entre elles par des passages, une protection biologique entourant lesdites boîtes et lesdits passages, des composants d'analyse placés dans chacune des boîtes d'analyse, des moyens de préhension pour effectuer des manipulations à l'intérieur de chacune des boîtes, depuis l'extérieur de la protection biologique, et des moyens pour introduire des produits dans l'une au moins des boîtes d'analyse et pour en extraire ces produits, caractérisée par le fait que les boîtes d'analyse sont standardisées selon au plus deux modèles différents, dont un premier est pourvu d'une partie desdits moyens pour introduire et extraire les produits, chacune des boîtes standardisées comprenant plusieurs orifices d'accès identiques, les composants d'analyse étant standardisés et fixés de façon étanche et démontable dans les orifices d'accès, de telle sorte qu'une partie active de chaque composant soit placée dans la boîte étanche et qu'une partie de commande de ce composant soit placée hors de la boîte, à l'intérieur de la protection biologique, cette dernière comportant des bouchons démontables permettant le montage et le démontage d'au moins la partie de commande de chaque composant.

De façon plus précise, chaque boîte standardisée comprend une face avant, une face arrière et deux faces latérales.

La face avant de chaque boîte standardisée est traversée par les moyens de préhension, constitués par exemple par des pinces ou des télémanipulateurs, et elle comporte avantageusement au moins une paroi transparente standardisée et fixée de façon étanche et interchangeable sur la boîte, en face d'un hublot formé dans la protection biologique.

La face arrière de chaque boîte standardisée comprend quant à elle au moins une partie horizontale sur laquelle sont soudés les orifices d'accès servant à recevoir les composants d'analyse. Lorsque la boîte appartient au modèle pourvu d'une partie des moyens pour introduire et extraire les produits, la face arrière de cette boîte comporte également, en dessous de la paroi sensiblement horizontale, au moins une ouverture d'accès normalement obturée par une porte.

En outre, chacune des deux faces latérales de chaque boîte standardisée comporte un orifice de liaison. Les orifices situés en bout de chaîne ainsi que certains autres peuvent être fermés par des portes d'obturation standardisées.

Les orifices de liaison de deux boîtes voisines sont reliés par les passages précités, qui sont formés dans des cloisons intermédiaires standardisées, liées de façon démontable à la protection biologique.

Ces cloisons intermédiaires standardisées sont choisies parmi trois modèles différents comprenant :
- une cloison pleine, dépourvue de porte ;
- une cloison de protection biologique, équipée d'une porte, de moyens de commande de cette porte, de moyens de liaison étanche entre le passage formé dans la cloison et les orifices de liaison des boîtes voisines, et d'une tablette de transfert mobile entre ces boîtes ;
- une cloison pleine, dépourvue de porte et équipée de moyens de liaison étanche entre le passage formé dans la cloison et les orifices de liaison des boîtes voisines, et d'une tablette de transfert mobile entre ces boîtes.

De préférence, la protection biologique est également formée d'éléments standardisés, avantageusement réalisés en fonte, comprenant, pour chacune des boîtes un mur avant standardisé muni d'au moins un hublot et que traversent les moyens de préhension, une dalle inférieure standardisée, munie de moyens de positionnement de la boîte, un mur inférieur arrière standardisé, des éléments supérieurs démontables et standardisés du mur arrière, et un toit standardisé muni desdits bouchons démontables ; les éléments standardisés de la protection biologique comprenant de plus des murs d'extrémité droite et gauche standardisés.

Dans le cas où les boîtes d'analyse comprennent une partie des moyens pour introduire et extraire les produits, le mur inférieur arrière standardisé de la protection biologique comprend une ouverture équipée d'une porte d'accès à masselottes.

Avantageusement, la standardisation de la chaîne blindée d'analyse concerne également des châssis sur lesquels repose la protection biologique associée à chacune des boîtes standardisées, des pupitres inférieur et supérieur de commande par lesquels arrivent notamment les différents fluides servant à asservir les composants d'analyse et à effectuer les analyses proprement dites, ainsi que des éléments reliant un siphon formé dans le fond de chacune des boîtes à un caniveau égout prévu dans le sol.

Enfin, chacun des composants d'analyse comporte avantageusement une bride standard équipée de moyens d'orientation, de centrage et de fixation étanche de cette bride sur l'un des orifices d'accès. En outre, des brides pleines standardisées formant obturateur sont prévues pour être fixées de façon étanche dans les orifices d'accès qui restent inoccupés.

On décrira maintenant, à titre d'exemple non limitatif, un mode de réalisation préféré de l'invention, en se référant aux dessins annexés, dans lesquels :
- la figure 1 est une vue en perspective éclatée représentant une chaîne blindée d'analyse conforme à l'invention, formée de deux boîtes d'analyse juxtaposées ;
- la figure 2 est une vue en coupe transversale de la chaîne d'analyse, prise au travers de l'une des boîtes d'analyse constituant cette chaîne ;
- la figure 3 est une vue en coupe transversale représentant plus en détail l'une des boîtes d'analyse ainsi qu'une implantation possible d'un composant d'analyse sur cette boîte ;
- la figure 4 est une vue en coupe verticale, orientée longitudinalement par rapport à la chaîne, représentant une cloison intermédiaire pleine, dépourvue de porte, au cours de son montage entre deux boîtes d'analyse adjacentes ;
- la figure 5 est une vue en coupe selon la ligne V-V de la figure 4 ;
- la figure 6 est une vue de face représentant à plus grande échelle l'un des colliers permettant de relier de façon étanche le passage formé dans la cloison illustrée sur les figures 4 et 5 et l'orifice de liaison formé sur la face latérale adjacente de la boîte d'analyse la plus proche ;
- la figure 7 est une vue en coupe verticale comparable à la figure 4 représentant une cloison intermédiaire de protection biologique, équipée d'une porte, pouvant être placée entre deux boîtes d'analyse adjacentes de la chaîne ;
- la figure 8 est une vue de face, en coupe partielle selon la ligne VIII-VIII de la figure 7 ; et
- la figure 9 représente à plus grande échelle la partie encerclée IX de la figure 7.

La chaîne blindée d'analyse illustrée sur la figure 1 comprend, de façon habituelle, un certain nombre de boîtes d'analyse étanches 10, reliées les unes aux autres par des passages 12, l'ensemble étant placé à l'intérieur d'une protection biologique 14. Deux boîtes étanches 10 seulement ont été représentées sur la figure 1, pour faciliter la compréhension, mais on comprendra aisément que le nombre de boîtes utilisées dans une chaîne blindée d'analyse déterminée peut être quelconque et très supérieur à deux.

Chacune des boîtes d'analyse étanches 10 correspond à un poste de travail dans lequel des opérateurs peuvent effectuer sur un ou plusieurs produits les analyses successives désirées, grâce à des composants d'analyse appropriés, montés dans chacune des boîte.

La manipulation des produits est réalisée dans l'exemple représenté grâce à deux télémanipulateurs 16 pour chacune des boîtes 10, mais on comprendra aisément que ces télémanipulateurs peuvent être remplacés par tout autre moyen de préhension tel que des pinces.

Pour permettre aux opérateurs d'effectuer les analyses dans de bonnes conditions, chacune des boîtes 10, est équipée d'une paroi transparente 18 qui est placée en face d'un hublot 20 traversant le mur avant de la protection biologique 14, du même côté que les télémanipulateurs 16. Un éclairage 22 (figure 2) est également placé à l'intérieur de chacune des boîtes 10, afin d'améliorer les conditions de manipulation des produits.

Conformément à l'invention, on donne à la chaîne blindée d'analyse une structure modulaire sur la base de laquelle des chaînes adaptées aux différents besoins peuvent être conçues et réalisées de façon particulièrement simple, rapide et peu onéreuse. De plus, cette conception modulaire permet d'intervenir sur une chaîne, soit pour en effectuer la maintenance, soit pour y apporter certaines modifications (par exemple, dépose d'une boîte hors service et mise en place d'une nouvelle boîte de même type, sans arrêter la bonne marche du reste de la chaîne), d'une manière également simple et peu coûteuse.

Ainsi, chacune des boîtes d'analyse 10 est standardisée et peut être choisie parmi deux modèles différents, selon qu'il est nécessaire ou non de pouvoir y introduire ou en extraire des produits.

Les boîtes d'analyse étanche 10 des deux modèles ont des dimensions et des formes totalement identiques. Elles comprennent une face avant plane 10a, légèrement inclinée vers le haut, une face arrière 10b comprenant une partie inférieure plane et verticale et une partie supérieure en gradins formant deux parois sensiblement horizontale 10c et 10′c situées à deux niveaux différents, comme l'illustre notamment la figure 3.

Chacune des boîtes d'analyse étanches 10 comprend de plus un fond 10d sensiblement plan et horizontal et un plafond 10e sensiblement plan et horizontal. Enfin, on voit notamment sur les figures 1 et 5 que les boîtes 10 comprennent de plus deux faces latérales 10f sensiblement planes et verticales.

Sur chacun des deux modèles des boîtes standardisées, la face avant 10a est identique et comporte deux supports 24 de bague d'enceinte (figure 1), pour la traversée des télémanipulateurs 16. De plus, la face avant 10a supporte la paroi transparente 18, qui est standardisée. La paroi transparente 18 est fixée de façon étanche et démontable sur la face avant 10a, par des moyens de fixation tels que des écrous accessibles par le mur avant de la protection biologique 14, après enlèvement de bouchons démontables 25 (figure 3) logés dans ce mur avant. Le remplacement de la paroi transparente 18 s'effectue quant à lui par un trou formé dans le toit de la protection biologique 14 et normalement obturé par un bouchon 26, après retrait des télémanipulateurs 16 et de leurs supports 24 solidaires de la boîte 10.

La forme en gradins donnée à la partie supérieure de la paroi arrière 10b de chacune des boîtes standardisées 10 permet de ménager un espace entre la protection biologique 14 et les parois sensiblement horizontales 10c et 10′c, qui sont situées au-dessus du volume intérieur à la boîte 10 correspondante. Grâce à cet agencement, des composants d'analyse standardisés tels que celui 28 qui est illustré schématiquement sur les figures 2 et 3 peuvent être fixés à volonté, de façon étanche et démontable, dans des orifices d'accès identiques 30 formés dans les parois 10c et 10′c. Ces orifices d'accès 30, qui sont de forme circulaire, sont répartis régulièrement sur toute la longueur des parois 10c et 10′c, chacune de ces parois comportant six orifices 30 alignés dans l'exemple décrit.

De façon plus précise, les orifices 30 sont formés dans des douilles 32 qui font saillie vers le haut à partir de chacune des parois 10c et 10′c. Chacun des composants d'analyse 28 comporte une partie active 28a, qui est introduite à l'intérieur de la boîte 10 au travers de l'orifice d'accès 30, et une partie de commande 28b qui reste à l'extérieur de la boîte 10, dans l'espace formé entre cette dernière et la protection biologique 14. Une bride 28c séparant les parties 28a et 28b de chaque composant vient reposer de façon étanche sur la douille 30 lorsque la partie active 28a est introduite dans la boîte 10. Chaque composant 28 est en outre équipé d'un cylindre de centrage venant se positionner dans la douille 32, d'un pion d'orientation associé à la bride 28c et coopérant avec une encoche formée dans la douille 32 et de vis imperdables assurant la fixation du composant sur la douille.

Le caractère standardisé des composants d'analyse 28 permet d'équiper chacune des boîtes d'analyse 10 des composants nécessaires à la réalisation des analyses que l'on désire effectuer dans cette boîte. l'implantation des composants 28 sur l'une ou l'autre des parois sensiblement horizontales 10c et 10′c peut, selon le cas, être indifférente ou au contraire imposée par l'encombrement plus ou moins important de la partie active 28a et de la partie de commande 28b de ce composant.

Afin que l'étanchéité de chacune des boîtes d'analyse 10 soit préservée même lorsque le nombre de composants d'analyse 28 associés à cette boîte est inférieur au nombre d'orifices d'accès 30 de la boîte, les orifices restants sont obturés par des brides pleines standardisées 34, formant des obturateurs qui sont fixés de façon étanche sur les douilles 32, par des moyens analogues aux moyens de fixation des composants 28 décrits précédemment.

Le caractère standardisé des composants d'analyse 28 permet donc à la fois de faciliter la réalisation de toute nouvelle chaîne blindée d'analyse et de modifier une chaîne blindée d'analyse existante, en remplaçant un ou plusieurs des composants d'analyse 28 par d'autres composants ou par des composants identiques lorsque l'un d'entre eux est défaillant. Ces possibilités autorisent une évolution technologique, avec l'étude et la mise en place de nouveaux composants correspondant à de nouveaux besoins des exploitants, ce qui est difficilement envisageable dans l'ancienne conception des cellules.

Pour permettre le remplacement des composants d'analyse standardisés 28 et la mise en place et l'enlèvement des brides pleines standardisées 34, la protection biologique 14 entourant la chaîne blindée est équipée, dans la partie du toit surplombant les orifices d'accès 30 de chacune des boîtes 10 de plusieurs bouchons 36 démontables standardisés, et dans le mur arrière, d'éléments supérieurs 38 démontables et standardisés.

Lors du remplacement d'un composant d'analyse standardisé 28, le confinement de la boîte d'analyse 10 correspondante est préservé en plaçant, autour de la douille 32, une manche de vinyle dont les extrémités sont placées, respectivement, dans une gorge ménagée sur la bride 28c du composant et dans une gorge ménagée sur la douille 32. La longueur de la manche de vinyle est choisie en fonction de la longueur de la partie active 28a du composant.

Par ailleurs, chacune des faces latérales 10f des modules d'analyse 10 comporte un orifice de liaison circulaire 40, délimité par une bride 42, comme l'illustrent notamment les figures 2 et 3. Les orifices de liaison 40 formés sur les deux faces latérales 10f opposées des boîtes 10 sont disposés coaxialement, de telle sorte que ces orifices 40 sont naturellement alignés lorsque les boîtes 10 sont assemblées pour former une chaîne blindée d'analyse conforme à l'invention.

Chacune des boîtes d'analyse 10 est équipée de plus d'un certain nombre d'aménagements, qui sont totalement identiques d'une boîte à l'autre, pour chacun des deux modèles précités.

Ces aménagements comprennent un siphon 43 d'évacuation des liquides usagés, soudé dans le fond 10b de la boîte 10, approximativement en son centre (figures 2 et 3). Ces aménagements comprennent également différentes tuyauteries.

Dans l'exemple de réalisation illustré sur les figures 2 et 3, ces tuyauteries se composent de deux séries de trois tuyauteries 44 d'arrivée de réactifs qui sont soudées sur la face avant 10a de la boîte 10 au voisinage du toit 10e et à proximité de chacune des faces latérales 10f. Ces tuyauteries comprennent également un ensemble de tuyauteries (non représentées), soudées aux parois de la boîte et permettant, après raccordement, de procéder aux opérations de lavage et de décontamination à l'intérieur de la boîte.

Les aménagements annexes de chacune des boîtes 10 comprennent également la paroi transparente 18 décrite précédemment et les modules d'éclairage 22. En ce qui concerne ces derniers, chacune des boîtes 10 contient deux modules d'éclairage 22 qui sont disposés contre la face avant 10a de la boîte, de part et d'autre de la paroi transparente 18. Chaque module 22 comprend une enveloppe de verre raccordée de façon étanche sur le toit 10e et dans laquelle est introduit de façon interchangeable un ensemble d'éclairage, de telle sorte que ce dernier est démontable sans rompre l'étanchéité de la boîte. Le remplacement d'un ensemble d'éclairage peut ainsi être effectué par le toit de la protection biologique 14. En outre, les enveloppes de verre des modules d'éclairage 22 peuvent également être remplacées. L'étanchéité de la boîte d'analyse 10 est alors préservée en plaçant un sac de vinyle autour de l'enveloppe de verre, de la même manière que lors du remplacement de l'un des composants d'analyse 28.

La seule différence existant entre les deux modèles de boîtes d'analyse standardisées 10 concerne la partie inférieure verticale de la face arrière 10b de ces boîtes. En effet, sur les boîtes pourvues de moyens pour introduire et extraire les produits, cette partie de la face arrière 10b comporte une ouverture d'accès circulaire 45 (figure 2), délimitée par une bride et normalement obturée par une porte standardisée 46. Cette ouverture 45 est placée en face d'une ouverture circulaire 48 formée dans le mur arrière de la protection biologique 14, cette ouverture 48 étant normalement obturée par une porte à masselottes 50.

Comme on l'a illustré de façon très schématique sur la figure 2, cet agencement permet d'introduire et d'extraire des produits sans rompre l'étanchéité de la boîte 10 correspondante, au moyen d'un conteneur de transport 52, de type connu, équipé intérieurement d'un récipient mobile (non représenté) apte à venir s'accoupler directement sur la bride délimitant l'ouverture d'accès 45, lorsque le conteneur 52 a été fixé sur la protection biologique 14 et que la porte à masselottes 50 a été ouverte. De façon bien connue des opérateurs, le conteneur de transport 52 est monté au cours de cette opération sur un chariot 54.

Chacune des boîtes d'analyse 10 du modèle équipé de l'ouverture d'accès 45 comporte également dans la partie basse de sa face arrière 10b un orifice de raccordement complémentaire (non représenté) obturé par un bouchon standardisé (non représenté).

Les boîtes d'analyse 10 qui sont dépourvues de moyens pour introduire et extraire les produits se distinguent des précédentes par le fait que la partie inférieure de la face arrière 10b comporte deux orifices de raccordement (non représentés) obturés par des bouchons standardisés. Les orifices de raccordement prévus sur les deux modèles de boîtes sont situés en face de bouchons 60 amovibles et étanches placés sur le mur arrière de la protection biologique 14, comme le montre la figure 1.

Afin de compléter le caractère modulaire des boîtes d'analyse 10 qui viennent d'être décrites, les autres éléments de la chaîne blindée d'analyse, et notamment la protection biologique 14, sont également réalisés de façon modulaire, à l'aide d'un certain nombre de pièces standardisées.

Ainsi et comme l'illustre en particulier la figure 1, la protection biologique 14 est constituée d'un certain nombre d'éléments standardisés qui sont avantageusement réalisés en fonte, afin d'en faciliter la fabrication.

Dans la partie de la protection biologique 14 qui entoure chacune des boîtes d'analyse 10, ces éléments standardisés comprennent un mur avant standardisé 62, une dalle inférieure standardisée 64, un mur inférieur arrière standardisé 66, les éléments supérieurs 38, déjà décrits, démontables et standardisés du mur arrière, et un toit standardisé 68. La protection biologique est complétée, dans les parties situées entre deux boîtes 10 adjacentes, par un bouchon supérieur standardisé 70 et un pilier arrière standardisé 72. Enfin, elle est fermée aux deux extrémités de la chaîne blindée d'analyse par des murs d'extrémités droite et gauche standardisés 74 et 76.

Ces différentes pièces existent toutes en un seul modèle, à l'exception du mur inférieur arrière standardisé 66, pour une épaisseur donnée de la protection biologique. Bien entendu, si des chaînes blindées d'analyse doivent comporter des protections biologiques d'épaisseurs différentes, en fonction de l'activité interne de la boîte, un modèle de chacun des éléments standardisés précités est prévu pour chacune de ces épaisseurs.

En ce qui concerne le mur inférieur arrière standardisé 66, il en existe deux modèles pour chaque épaisseur de protection biologique, selon que la boîte 10 correspondante est ou non équipée de moyens pour introduire et extraire les produits. Lorsque la boîte 10 est équipée de tels moyens, le mur inférieur standardisé 66 comporte le passage 48 apte à être obturé par la porte à masselottes 50, ainsi qu'un bouchon 60, comme on l'a représenté sur la droite de la figure 1. Au contraire, lorsque la boîte 10 est dépourvue de moyens pour introduire et extraire des produits, le mur inférieur arrière standardisé 66 ne comporte que deux bouchons 60, comme on l'a représenté sur la gauche de la figure 1.

Chacun des murs avant standardisés 62 de la protection biologique 14 est muni approximativement en son centre du hublot 20 et comporte au-dessus de ce dernier deux trous de passage pour les télémanipulateurs 16. Le mur avant standardisé 62 comprend de plus les bouchons 25 (figure 3) permettant d'accéder aux éléments de maintien de la paroi transparente 18 de la boîte 10 correspondante. Ce mur repose par son bord inférieur sur la dalle inférieure standardisée 64, à laquelle il est fixé.

La dalle inférieure standardisée 64 comporte quant à elle des organes d'appui et des pions de positionnement 77 (figures 2 et 3) par lesquels la boîte d'analyse 10 correspondante repose en un emplacement bien déterminé sur la dalle 64. Chacune des dalles inférieures standardisées 64 repose quant à elle sur un châssis standardisé 78, équipé de vis de mise à niveau (non représentées) et supportant l'ensemble de la protection biologique 14 associé à chacune des boîtes 10, ainsi que la boîte proprement dite et des éléments annexes qui seront décrits par la suite.

Le toit standardisé 68 comporte quant à lui les bouchons 26 et 36 permettant respectivement d'accéder à la paroi transparente 18 et aux composants d'analyse 28 de la boîte d'analyse 10 placée en dessous de ce toit.

Pour assurer la communication étanche entre les boîtes d'analyse 10 par les passages 12 entre les orifices de liaison 40 des boîtes adjacentes, la chaîne blindée d'analyse comprend de plus des cloisons intermédiaires standardisées telles que celle qui est illustrée en 80 sur la figure 1. Selon la nature des opérations qui sont effectuées dans les boîtes adjacentes 10 séparées par cette cloison intermédiaire 80, trois modèles différents de cloisons peuvent être utilisés. Deux de ces modèles vont à présent être décrits, en se référant successivement aux figures 5 et 6 et aux figures 7 à 10. Dans tous les cas, la cloison intermédiaire 80 est associée au bouchon supérieur 70 et au pilier arrière 72, afin d'assurer la liaison et le maintien entre les parties avant et arrière de la protection biologique 14 dans la chaîne blindée.

Le modèle de cloison intermédiaire standardisé non représenté sur les figures est le plus simple. Il est constitué par une cloison pleine, réalisée par exemple en fonte, simplement pourvu d'un passage circulaire aligné avec les orifices de liaison 40 des boîtes entre lesquelles cette cloison est placée. Dans le cas où une telle cloison intermédiaire est utilisée, les orifices de liaison des boîtes 10 adjacentes doivent être équipés de portes d'obturation standardisées 82 telles qu'illustrées sur la figure 1.

La cloison pleine constituant ce premier modèle de cloison intermédiaire 80 est munie sur ses deux faces de rainures de guidages verticales facilitant l'introduction et le retrait des boîtes d'analyse 10, après enlèvement du toit standardisé 68 placé au-dessus de chaque boîte et des éléments supérieurs 38 du mur arrière de la protection biologique.

Dans un deuxième modèle de cloison intermédiaire standardisée, illustré sur les figures 4 à 6 et désigné de façon générale par la référence 80a, cette cloison intermédiaire comprend également une cloison pleine 84, réalisée de préférence en fonte pour en faciliter la fabrication. Cette cloison pleine 84 est positionnée et fixée sur les dalles inférieures standardisées 64 supportant les deux boîtes 10 adjacentes, par exemple au moyen de pions de centrage 86 et de vis 88.

En face des orifices de liaison 40 formés dans les boîtes adjacentes 10, la cloison pleine 84 supporte un tunnel tubulaire 90, réalisé par exemple en acier inoxydable. Ce tunnel délimite intérieurement le passage 12 assurant la communication entre les boîtes 10 au travers des orifices de liaison 40 de ces dernières.

Des soufflets métalliques standardisés 92a sont fixés, par exemple au moyen de vis (non représentées), sur les brides 42 délimitant les orifices de liaison 40 dans chacune des boîtes d'analyse 10. Les extrémités opposées des soufflets métalliques 92a sont raccordées de façon étanche sur les extrémités du tunnel 90 par des colliers à chaînes 94a dont une seule a été mise en place sur la droite de la figure 4, et illustrée à plus grande échelle sur la figure 6.

Les maillons des colliers à chaînes 94a comportent une gorge intérieure pourvue de flancs inclinés qui viennent coopérer avec des surfaces complémentaires formées sur des brides d'extrémité du tunnel 90 et des soufflets métalliques 92a. Cet agencement permet, lors du serrage des colliers à chaînes 94a, d'appliquer de façon étanche les brides formées aux extrémités du tunnel 90 contre les brides formées aux extrémités des soufflets métalliques 92a.

Chacun des colliers à chaînes 94a est formé de maillons 95a, articulés entre eux par des biellettes 96a. Le serrage est assuré par un écrou 97a vissé sur une tige filetée 98a articulée sur l'un des maillons d'extrémité, cet écrou pouvant être reçu dans une empreinte formée dans l'autre maillon d'extrémité.

Lorsqu'ils sont ouverts, les colliers à chaînes 94a sont reçus dans des berceaux 99a fixés sur le tunnel 90. Un crochet 100a, formé sur le maillon d'extrémité portant l'empreinte précitée, est alors placé sur une tige 101a (figure 6) solidaire de la cloison 84. Les deux extrémités du collier à chaîne 94a restent donc accessibles par le haut lorsque le collier est ouvert et cette position d'ouverture du collier à chaîne permet la mise en place et l'enlèvement des soufflets métalliques 92a.

La cloison intermédiaire standardisée 80a comprend de plus une tablette mobile 102a permettant le transfert d'éléments d'analyse entre les boîtes 10 adjacentes. La tablette 102a roule sur un support 103a qui repose sur des appuis 104a fixés sur les brides 42, à l'intérieur de chacune des boîtes 10. La tablette mobile 102a et son support 103a peuvent être introduits ou évacués par le conteneur 52, dans l'une des boîtes 10 permettant d'accéder à ce conteneur.

Comme dans le modèle décrit précédemment, la cloison pleine 84 comporte, dans sa partie située vers l'avant de la chaîne blindée d'analyse, des guides latéraux (non représentés) permettant le pré-guidage des boîtes d'analyse 10 lors de leur mise en place et de leur retrait, après démontage du toit de la protection biologique.

On décrira à présent en se référant aux figures 7 à 9 le troisième modèle de cloison intermédiaire standardisée pouvant être utilisé dans la chaîne blindée. La cloison intermédiaire standardisée est désignée dans ce cas par la référence 80b.

Ce troisième modèle se distingue principalement du précédent par le fait qu'il est équipé d'une porte dont la commande est motorisée. Dans une variante (non représentée), la commande de la porte est effectuée manuellement. Ce troisième modèle se distingue également du précédent par le fait qu'il assure une liaison étanche entre deux boîtes 10 consécutives et qu'il constitue une protection biologique entre ces boîtes. Ce modèle permet donc d'isoler les boîtes les une par rapport aux autres et de changer une boîte quelconque de la chaîne en cas de nécessité, en intervenant uniquement sur le module concerné.

Dans le modèle illustré sur les figures 7 à 9, la cloison intermédiaire standardisée 80b comprend un bâti mécanosoudé 105 dans lequel peut coulisser verticalement une porte blindée 106, gainée d'acier inoxydable. Le bâti mécanosoudé 105 comporte dans sa partie inférieure une ouverture circulaire formant le passage 12, cette ouverture étant ouverte ou fermée selon que la porte 106 est en position haute ou en position basse.

Comme l'illustre plus précisément la figure 9, le passage 12 se prolonge de part et d'autre du bâti mécanosoudé 105 par deux manchons 108 soudés sur le bâti et terminés à leurs extrémités par des brides. Comme dans le modèle décrit précédemment en se référant aux figures 4 à 6, ces brides présentent des faces inclinées complémentaires des flancs inclinés d'une gorge intérieure formée dans les maillons d'un collier à chaîne 94b servant à fixer de façon étanche une bride d'extrémité d'un soufflet métallique 92b sur le manchon 108. L'extrémité opposée de chacun des soufflets métalliques 92b comporte une seconde bride qui est fixée de façon étanche sur la bride 42 de la boîte 10 correspondante par exemple au moyen de vis 110.

Comme l'illustrent notamment les figures 7 et 8 chacun des colliers à chaînes 94b est guidé et retenu dans un berceau 99b qui est fixé sur le manchon 108 correspondant, par exemple par des vis (non représentées). Comme dans le modèle de cloison intermédiaire standardisée décrit précédemment, les berceaux 99b permettent d'accéder par le dessus aux extrémités supérieures des colliers à chaînes 94b, lorsque ceux-ci sont ouverts. De plus, ces berceaux sont ouverts vers le haut de façon à permettre la mise en place et l'enlèvement des soufflets métalliques 92b.

La commande de la montée et de la descente de la porte 106 à l'intérieur du bâti mécanosoudé est assurée, au travers du bouchon supérieur 70 de la protection biologique, par l'intermédiaire d'une vis 111 (figure 8), solidaire de la porte 106, et d'un écrou rotatif 112. L'écrou 112 traverse également la partie du bâti 105 située au-dessus de la porte 106 et, au-dessus du bouchon supérieur 70, il est entraîné en rotation par un motoréducteur 114 logé dans un carter 116.

Un volant 118 peut être placé sur un carré de manoeuvre 119 situé à l'extrémité supérieure de l'arbre de sortie du motoréducteur 114, au-dessus du carter 116, afin de commander une ouverture ou une fermeture manuelle de la porte 106, en cas de nécessité.

A l'intérieur du carter 116 sont également logées deux butées de fin de course 120 (figure 8), sensibles à la rotation d'un disque 121 entraîné en rotation par l'arbre d'entraînement du système vis-écrou 112, par l'intermédiaire d'une courroie d'entraînement 122 et d'un motoréducteur 123.

Afin d'assurer l'obturation étanche du passage 12 lorsque la porte 106 est fermée, cette dernière est équipée, sur chacune de ses faces, d'un joint gonflable 124 logé dans une gorge et qui entoure le passage 12 lorsque la porte est fermée. Le gonflement des joints 124, commandé au travers d'une tuyauterie verticale télescopique 125, a donc pour effet d'appliquer ces joints de façon étanche contre les faces radiales de l'évidement dans lequel coulisse la porte 106, à l'intérieur du bâti 105.

Comme pour le modèle de cloison intermédiaire standardisée décrit précédemment en se référant aux figures 4 à 6, la cloison 80b illustrée sur la figure 7, comprend une tablette de transfert 102b au moyen de laquelle des éléments d'analyse peuvent être transportés d'une boîte dans l'autre. Cette tablette 102b roule sur un support 103b qui repose sur des appuis 104b fixés à l'intérieur de chacune des boîtes 10.

Le positionnement et la fixation de la cloison intermédiaire standardisée 80b sur les dalles inférieures standardisées 64 sont également assurés par des centreurs 86 solidaires de la dalle inférieure standardisée 64 correspondante et par des vis 88.

Des guides latéraux (non représentés) situés vers l'avant de la chaîne sont montés sur le bâti 104 afin de permettre le pré-guidage des boîtes d'analyse 10 lors de leur mise en place et de leur retrait.

La conception modulaire de la chaîne blindée d'analyse représentée sur les figures se retrouve également dans les pupitres et dans les circuits qui permettent de commander les composants d'analyse 28 montés sur chacune des boîtes d'analyse ainsi que l'entrée et la sortie des fluides nécessaires à ces analyses et aux opérations qui en découlent.

Ainsi, le caractère modulaire de la chaîne blindée concerne également des moyens de ventilation associés à chacune des boîtes d'analyse 10, un pupitre supérieur à partir duquel peut notamment être commandée l'introduction dans les boîtes d'analyse des différents fluides nécessaires à ces analyses, un pupitre inférieur à partir duquel peuvent notamment être commandés les asservissements pneumatiques des différents composants d'analyse 28, ainsi que les structures mécaniques permettant de relier le siphon 43 soudé dans le fond de chacune des boîtes d'analyse 10 à un caniveau égout d'évacuation des fluides usagés.

En ce qui concerne tout d'abord les moyens de ventilation associés à chacune des boîtes d'analyse 10, ils comprennent, comme l'illustre notamment la figure 2 un ensemble de ventilation standardisé 126 monté en dessous du châssis 78 supportant la boîte considérée. Cet ensemble de ventilation standardisé comprend pour l'essentiel un conduit d'alimentation pneumatique 128 et un conduit de reprise de ventilation 130, orientés parallèlement l'un à l'autre selon la direction longitudinale de la chaîne blindée. Cet ensemble de ventilation standardisé comprend de plus des supports des conduits 128 et 130, des vannes d'isolement, ainsi qu'un boîtier 132 recevant un filtre d'extraction, démontable au moyen d'un sac de vinyle.

Les moyens de ventilation associés à chacune des boîtes 10 comprennent de plus un ensemble standardisé 134 (figure 2) d'entrée d'air dans la boîte, constitué par une tuyauterie reliant le conduit 128 d'alimentation pneumatique à un raccord 136 prévu sur le toit de la boîte d'analyse correspondante. Les moyens de ventilation comprennent également un ensemble filtrant standardisé d'extraction d'air (non représenté) qui est monté sur l'un des orifices d'accès 30 de la boîte correspondante et relie cette dernière au conduit de reprise de ventilation 130.

La liaison entre les conduits 128 et 130 de deux châssis 78 adjacents se fait par soudure d'un manchon non standardisé, lors du montage de la chaîne blindée.

Un pupitre supérieur de commande standardisé 138 est fixé sur le mur avant 62 de la protection biologique 14 associée à chacune des boîtes 10. Tous les pupitres 138 sont réalisés selon un modèle unique et comprennent un châssis, fermé par des panneaux et supportant, par exemple, douze tuyauteries. Dix de ces tuyauteries sont destinées à l'alimentation des réactifs, alors qu'une tuyauterie permet d'acheminer un liquide de rinçage et que la dernière tuyauterie permet d'alimenter une rampe de lavage et de décontamination souple.

La face avant inclinée de chaque pupitre 138 porte en son centre six vannes pour l'alimentation des réactifs et trois robinets adaptés aux fonctions de rinçage, décontamination et lavage. Les vannes d'alimentation des réactifs sont raccordées sur les extrémités des tuyauteries 44 de chacune des boîtes 10, suivant les spécifications de celles-ci. Chaque pupitre 138 comprend de plus des moyens de contrôle de la dépression régnant dans la boîte d'analyse 10 correspondante.

Le raccordement des tuyauteries entre les pupitres 138 s'effectue au moyen de raccords bout à bout.

Pour assurer le raccordement des six vannes de distribution de chacun des pupitres supérieurs 138 sur les deux séries de trois tuyauteries 44 associées à chacune des boîtes d'analyse 10, on implante dans le mur avant de la protection biologique, aux extrémités du pupitre 138, deux ensembles d'arrivée de réactifs 140, qui permettent le guidage des tuyauteries souples 44 raccordés aux vannes de distribution montées dans le pupitre 138.

A chacun des pupitres 138 est également associé un ensemble standardisé 142 d'arrivée de fluide de lavage, qui est situé au centre du pupitre supérieur 138 et traverse la protection biologique. Cet ensemble permet l'alimentation de la boîte 10 correspondante en fluide de lavage et de rinçage, depuis le pupitre supérieur 138.

La chaîne blindée d'analyse comprend également, du côté de sa face-avant, un pupitre inférieur de commande standardisé 144, fixé sur la face ayant du châssis 78 supportant cette boîte. Chaque pupitre inférieur comprend un châssis muni de divers collecteurs et robinets d'isolement, d'un bouton de commande d'éclairage de la boîte 10 correspondante, de prises de courant et de panneaux qui en assurent la fermeture. Le panneau supérieur de chaque pupitre 144 est prévu pour être équipé ultérieurement de boutons et de cellules de commande des composants installés sur la boîte d'analyse 10 correspondante.

Par ailleurs, chacun des pupitres inférieurs standardisés 144 comporte trois équipements pneumatiques d'asservissement des composants d'analyse 28 associés à la boîte 10 correspondante. Ces équipements pneumatiques, qui constituent avec le pupitre 144 proprement dit un ensemble standardisé, sont situés à l'arrière de celui-ci, sous le châssis 78. Chaque équipement comprend cinq embases juxtaposables sur lesquelles peuvent être implantés des distributeurs reliés aux conduits d'alimentation pneumatiques 128 et aux conduits de reprise de ventilation 130 au travers de vannes d'isolement. Les distributeurs qui peuvent être montés sur les embases de chacun des équipements pneumatiques permettent de commander les composants d'analyse associés à chacune des boîtes 10.

A l'une des extrémités de la chaîne blindée d'analyse, choisie en fonction de l'implantation des tuyauteries d'alimentation, notamment en air et en réactif, à l'extérieur de la chaîne, est implanté un pupitre d'alimentation standardisé 146 (figure 1), réalisé selon deux modèles droit et gauche. Ce pupitre d'alimentation 146 prolonge verticalement les pupitres inférieur 144 et supérieur 138 extrêmes de la chaîne et comporte une commande générale d'alimentation en air du pupitre inférieur, équipé d'un manomètre de contrôle. Ce pupitre d'alimentation standardisé comprend également les supports et tuyauteries d'alimentation du pupitre inférieur, un capotage de recouvrement de ces tuyauteries, un ensemble de conditionnement d'air pour l'alimentation de la chaîne blindée, ainsi que divers robinets et vannes associés aux circuits.

A l'extrémité opposée de la chaîne blindée sont prévus un pupitre supérieur d'extrémité standardisé 148 et un pupitre inférieur d'extrémité standardisé 150. Ces deux pupitres d'extrémité peuvent également être réalisés selon deux modèles, selon qu'ils sont prévus pour être placés aux extrémités droite ou gauche de la chaîne.

Chaque pupitre supérieur d'extrémité standardisé comprend un capot et des obturateurs d'extrémité des lignes d'alimentation contenues dans les pupitres supérieurs standardisés 138.

Le pupitre inférieur d'extrémité standardisé 150 est constitué d'une plaque d'obturation latérale à fixer sur le pupitre inférieur 144 adjacent de la chaîne blindée.

Enfin, on voit sur la figure 2 que le siphon 43 soudé dans le fond de chacune des boîtes d'analyse 10 est relié à un caniveau 152 prévu dans le sol de la cellule par un élément de liaison standardisé 154. Cet élément est constitué d'un conduit vertical reliant le siphon 43 à la tuyauterie du caniveau, d'une protection biologique entourant ce conduit et de mâchoires de protection entourant le raccord de jonction entre le conduit et le siphon et permettant d'intervenir sur ce raccord.

L'extrémité inférieure de l'élément de liaison standardisé 154 débouche sur un ensemble de dalles standardisées 156, qui constitue la protection biologique du caniveau 152 dans toute la zone couverte par la boîte 10, par la partie correspondante de la protection biologique 14 et par le châssis 78.

Grâce à la configuration qui vient d'être décrite en se référant aux figures annexées, on comprend aisément que l'étude d'une nouvelle chaîne blindée est grandement facilitée par l'utilisation des éléments standardisés qui viennent d'être décrits. Le coût de cette étude ainsi que celui de sa fabrication s'en trouve par conséquent très sensiblement réduit.

Par ailleurs, la structure modulaire de la chaîne blindée d'analyse selon l'invention permet d'intervenir dans des conditions particulièrement favorables en un endroit quelconque de la chaîne, ou même de transformer celle-ci. En particulier, la maintenance se trouve grandement facilitée, de même que l'adaptation de la chaîne blindée à toute évolution imprévisible lors de sa conception. Une évolution est ainsi possible aussi bien dans le choix des composants d'analyse 28 associés à une boîte d'analyse 10 qu'en ce qui concerne la boîte d'analyse dans son ensemble.

## Revendications

1. Chaîne blindée d'analyse comprenant une série de boîtes d'analyse étanches (10) communiquant entre elles par des passages (12), une protection biologique (14) entourant lesdites boîtes et lesdits passages, des composants d'analyse (28) placés dans chacune des boîtes d'analyse, des moyens de préhension (16) pour effectuer des manipulations à l'intérieur de chacune des boîtes, depuis l'extérieur de la protection biologique, et des moyens (44,46,48) pour introduire des produits dans l'une au moins des boîtes d'analyse et pour en extraire ces produits, caractérisée par le fait que les boîtes d'analyse (10) sont standardisées selon au plus deux modèles différents, dont un premier est pourvu d'une partie (44,46) desdits moyens pour introduire et extraire les produits, chacune des boîtes standardisées comprenant plusieurs orifices d'accès identiques (30), les composants d'analyse (28) étant standardisés et fixés de façon étanche et démontable dans les orifices d'accès, de telle sorte qu'une partie active (28a) de chaque composant soit placée dans la boîte étanche et qu'une partie de commande (28b) de ce composant soit placée hors de la boîte, à l'intérieur de la protection biologique, cette dernière comportant des bouchons démontables (36) permettant le montage et le démontage d'au moins la partie de commande de chaque composant.

2. Chaîne blindée d'analyse selon la revendication 1, caractérisée par le fait que chaque boîte standardisée (10) comprend une face avant (10a) comportant au moins un support pour les moyens de préhension (16) et au moins une paroi transparente (18) standardisée et fixée de façon étanche et interchangeable sur la boîte, en face d'un hublot (20) formé dans la protection biologique (14).

3. Chaîne blindée d'analyse selon l'une quelconque des revendications 1 et 2, caractérisée par le fait que chaque boîte standardisée (10) comprend une face arrière (10b) comportant au moins une partie horizontale (10c,10′c) sur laquelle sont soudés les orifices d'accès (30).

4. Chaîne blindée d'analyse selon la revendication 3, caractérisée par le fait que la face arrière (10b) de chacune des boîtes (10) du premier modèle comporte, en dessous de ladite partie horizontale, au moins une ouverture d'accès (45) normalement obturée par une porte (46).

5. Chaîne blindée d'analyse selon l'une quelconque des revendications précédentes, caractérisée par le fait que chaque boîte standardisée (10) comprend deux faces latérales (10f) comportant chacune un orifice de liaison (40).

6. Chaîne blindée d'analyse selon la revendication 5, caractérisée par le fait que lesdits passages (12) sont formés entre les orifices de liaison (40) de deux boîtes voisines (10), dans des cloisons intermédiaires standardisées (80) liées de façon démontable à la protection biologique (14).

7. Chaîne blindée d'analyse selon la revendication 6, caractérisée par le fait que les cloisons intermédiaires (80) standardisées sont choisies parmi trois modèles différents comprenant :
- une cloison pleine, dépourvue de porte ;
- une cloison de protection biologique (105), équipée d'une porte (106), de moyens de commande (114) de cette porte, de moyens de liaison étanche (92b) entre le passage (12) formé dans la cloison et les orifices de liaison (40) des boîtes voisines, et d'une tablette de transfert (102b) mobile entre ces boîtes ;
- une cloison pleine (84), dépourvue de porte et équipée de moyens de liaison étanche (92a) entre le passage (12) formé dans la cloison et les orifices de liaison (40) des boîtes voisines, et d'une tablette de transfert (102a) mobile entre ces boîtes.

8. Chaîne blindée d'analyse selon l'une quelconque des revendications 5 à 7, caractérisée par le fait qu'elle comprend des portes d'obturation standardisées (82) des orifices de liaison (40).

9. Chaîne blindée d'analyse selon l'une quelconque des revendications précédentes, caractérisée par le fait que la protection biologique (14) est formée d'éléments standardisés comprenant, pour chacune des boîtes (10), un mur avant standardisé (62) muni d'au moins un hublot (20) et que traversent les moyens de préhension (16), une dalle inférieure standardisée (64), munie de moyens de positionnement (77) de la boîte, un mur inférieur arrière standardisé (66), des éléments supérieurs (38) démontables et standardisés du mur arrière, un toit standardisé (68) muni desdits bouchons démontables (36) ; les éléments standardisés de la protection biologique comprenant de plus des murs d'extrémité droite et gauche standardisés (74,76).

10. Chaîne blindée d'analyse selon la revendication 9, caractérisée par le fait que chacun des éléments standardisés de la protection biologique est réalisé en fonte.

11. Chaîne blindée d'analyse selon l'une quelconque des revendications 9 et 10, caractérisée par le fait que le mur inférieur arrière standardisé (66), pour les boîtes du premier modèle, comprend une ouverture (48) équipée d'une porte d'accès à masselottes (50).

12. Chaîne blindée d'analyse selon l'une quelconque des revendications précédentes, caractérisée par le fait que la protection biologique (14) associée à chacune des boîtes standardisées (10) repose sur un châssis standardisé (78).

13. Chaîne blindée d'analyse selon la revendication 12, caractérisée par le fait qu'elle comprend de plus des pupitres inférieurs de commande standardisés (144), fixés respectivement sur une face avant de chacun des châssis standardisés (78), et équipés d'embases d'équipements pneumatiques d'asservissement des composants d'analyse (28) de la boîte standardisée (10), et de robinets d'isolement de ces embases par rapport à un conduit d'alimentation pneumatique (128) et à un conduit de reprise de ventilation (130) montés sous le châssis et appartenant à un ensemble de ventilation standardisé (126), des pupitres inférieurs d'extrémité standardisés (150) pouvant obturer un pupitre inférieur extrème de la chaîne.

14. Chaîne blindée d'analyse selon la revendication 13, caractérisée par le fait que chacune des boîtes standardisées (10) est équipée de moyens de ventilation comprenant l'ensemble de ventilation standardisé (126) monté sous le châssis (78), un ensemble standardisé (134) d'entrée d'air dans la boîte reliant cette dernière au conduit d'alimentation pneumatique, et un ensemble filtrant standardisé d'extraction d'air, monté sur l'un des orifices d'accès (30) de la boîte et reliant cette dernière au conduit de reprise de ventilation (130).

15. Chaîne blindée d'analyse selon l'une quelconque des revendications précédentes, caractérisée par le fait qu'elle comprend de plus des pupitres supérieurs de commande standardisés (138), fixés sur une face avant de la protection biologique (14) et correspondant respectivement à chacune des boîtes standardisées (10), chacun de ces pupitres supérieurs supportant des tuyauteries équipées de moyens de fermeture et aptes à être raccordées, d'une part, aux tuyauteries des pupitres supérieurs adjacents et, d'autre part, à des tuyauteries de raccordement (42) liées à la boîte correspondante, par l'intermédiaire d'ensembles standardisés d'arrivée de fluide (140,142) traversant la protection biologique, des pupitres supérieurs d'extrémité droite et gauche standardisés (148) pouvant obturer les tuyauteries d'un pupitre supérieur extrème de la chaîne.

16. Chaîne blindée d'analyse selon la revendication 15, combinée avec l'une quelconque des revendications 13 et 14, caractérisée par le fait qu'elle comprend de plus des pupitres droit et gauche d'alimentation standardisés (146) prolongeant des pupitres inférieur et supérieur extrèmes de la chaîne et comportant des moyens de commande d'alimentation d'air des pupitres inférieurs (144) et des tuyauteries d'alimentation des tuyauteries des pupitres supérieurs (138).

17. Chaîne blindée d'analyse selon la revendication 16, caractérisée par le fait que chaque pupitre droit et gauche d'alimentation standardisé (146) comprend de plus des moyens de conditionnement d'air associés aux moyens de commande d'alimentation d'air.

18. Chaîne blindée d'analyse selon l'une quelconque des revendications précédentes, caractérisée par le fait que chacune des boîtes standardisées (10) comporte un fond (10d) équipé d'un siphon (43) sur lequel est raccordé un élément standardisé de liaison siphon-caniveau (154), dont une extrémité inférieure débouche sur un ensemble de dalles standardisées (156) de protection biologique, apte à recouvrir un caniveau égout (152) dans une zone couverte par chaque boîte standardisée.

19. Chaîne blindée d'analyse selon l'une quelconque des revendications précédentes, caractérisée par le fait que chaque composant d'analyse (28) comporte une bride standard (28c) équipée de moyens d'orientation, de centrage et de fixation étanche de ladite bride sur l'un des orifices d'accès (30).

20. Chaîne blindée d'analyse selon l'une quelconque des revendications précédentes, caractérisée par le fait qu'elle comprend de plus des brides pleines standardisées (34) formant obturateurs, fixées de façon étanche dans des orifices d'accès (30) restant inoccupés.

## Patentansprüche

1. Abgeschirmtes Analysesystem, umfassend eine Reihe von dichten Analysegehäusen (10), miteinander verbunden über Durchgänge (12), eine biologische Schutzumschließung (14), die die besagten Gehäuse und die besagten Durchgänge umgibt, Analysebauteile (28), angeordnet in jedem Analysegehäuse, Greifeinrichtungen (16), um Manipulationen im Inneren jedes Gehäuses auszuführen von außerhalb der biologischen Schutzumschließung, und Einrichtungen (44,46,48) um Produkte in wenigstens eines der Analysegehäuse einzuführen und um diese Produkte daraus zu entnehmen,
**dadurch gekennzeichnet,**
daß die Analysegehäuse (10) standardisiert sind gemäß höchstens zwei Modellen, wovon ein erstes versehen ist mit einem Teil (44,46) der genannten Einrichtungen zum Einführen und Entnehmen von Produkten, daß jedes der standardisierten Gehäuse mehrere identische Zugangsöffnungen (30) umfaßt, daß die Analysebauteile (28) standardisiert und so auf dichte und lösbare Weise in den Zugangsöffnungen befestigt sind, daß ein aktiver Teil (28a) jedes Bauteils sich in dem dichten Gehäuse befindet, und daß ein Steuerungsteil (28b) dieses Bauteils sich außerhalb des Gehäuses befindet, innerhalb der biologischen Schutzumschließung, wobei diese letztere abnehmbare Deckel (36) umfaßt, die zumindest die Montage und die Demontage von wenigstens dem Steuerungsteil jedes Bauteils ermöglichen.

2. Abgeschirmtes Analysesystem nach Anspruch 1, dadurch gekennzeichnet, daß jedes standardisierte Gehäuse (10) eine Vorderseite (10a) aufweist, die wenigstens einen Träger für die Greifeinrichtungen (16) umfaßt und wenigstens eine durchsichtige Wand (18), standardisiert und dicht und austauschbar befestigt auf dem Gehäuse, einem Abschirmfenster (20) gegenüberstehend, ausgebildet in der Schutzumschließung (14).

3. Abgeschirmtes Analysesystem nach einem der Ansprüche 1 und 2, dadurch gekennzeichnet, daß jedes standardisierte Gehäuse (10) eine Hinterseite (10b) aufweist, die wenigstens einen horizontalen Teil (10c,10c′) umfaßt, auf den die Zugangsöffnungen (30) geschweißt sind.

4. Abgeschirmtes Analysesystem nach Anspruch 3, dadurch gekennzeichnet, daß die Hinterseite (10b) jedes Gehäuses (10) des ersten Modells unter dem genannten horizontalen Teil wenigstens eine normalerweise durch eine Tür (46) verschlossene Zugangsöffnung (45) aufweist.

5. Abgeschirmtes Analysesystem nach einem der vorhergehenden Ansprüche, dadurch gekennzeichnet, daß jedes standardisierte Gehäuse (10) zwei Seitenwände (10f) aufweist, von denen jede eine Verbindungsöffnung (40) enthält.

6. Abgeschirmtes Analysesystem nach Anspruch 5, dadurch gekennzeichnet, daß die genannten Durchgänge (12) ausgebildet sind zwischen den Verbindungsöffnungen (40) von zwei benachbarten Gehäusen (10) in standardisierten Zwischentrennwänden (80), auf lösbare Weise verbunden mit der Sicherheitsumschließung (14).

7. Abgeschirmtes Analysesystem nach Anspruch 6, dadurch gekennzeichnet, das die standardisierten Zwischentrennwände (80) ausgewählt werden aus drei verschiedenen Modellen, umfassend:
- eine volle Trennwand ohne Tür;
- eine biologische Schutztrennwand (105), ausgestattet mit einer Tür (106), Betätigungseinrichtungen (114) dieser Tür, dichten Verbindungseinrichtungen (92b) zwischen dem Durchgang (12), ausgebildet in der Trennwand, und den Verbindungsöffnungen (40) der benachbarten Gehäuse, und einer zwischen diesen Gehäusen verschiebbare Transferplatte (102b);
- eine volle Trennwand (84) ohne Tür und ausgestattet mit dichten Verbindungseinrichtungen (92a) zwischen dem in der Trennwand ausgebildeten Durchgang (12) und den Verbindungsöffnungen (40) der benachbarten Gehäuse, und einer zwischen diesen Gehäusen verschiebbare Transferplatte (102a).

8. Abgeschirmtes Analysesystem nach einem der Ansprüche 5 bis 7, dadurch gekennzeichnet, daß es standardisierte Verschlußtüren (82) der Verbindungsöffnungen (40) umfaßt.

9. Abgeschirmtes Analysesystem nach einem der vorhergehenden Ansprüche, dadurch gekennzeichnet, daß die biologische Schutzumschließung (14) gebildet wird durch standardisierte Elemente, die von den Greifeinrichtungen (16) durchquert werden, umfassend, für jedes der Gehäuse (10), eine standardisierte, mit wenigstens einem Abschirmfenster (20) versehene Vorderwand (62), eine standardisierte untere Platte (64), versehen mit Positionierungs-einrichtungen (77) des Gehäuses, eine standardisierte untere hintere Wand (66), demontierbare und standardisierte obere Elemente (38) der hinteren Wand, ein standardisiertes Dach (68), versehen mit den genannten abnehmbaren Deckeln (36); die standardisierten Elemente der biologischen Schutzumschließung umfassen außerdem standardisierte rechte und linke Außenwände (74,76).

10. Abgeschirmtes Analysesystem nach Anspruch 9, dadurch gekennzeichnet, daß jedes der standardisierten Elemente der biologischen Schutzumschließung aus Guß gefertigt ist.

11. Abgeschirmtes Analysesystem nach einem der Ansprüche 9 und 10, dadurch gekennzeichnet, daß die standardisierte untere hintere Wand (66) bei den Gehäusen des ersten Modells eine Öffnung (48) umfaßt, die ausgestatte ist mit einer Zugangstür mit Reguliergewichten (50) (porte d'accès à masselottes).

12. Abgeschirmtes Analysesystem nach einem der vorhergehenden Ansprüche, dadurch gekennzeichnet, daß die zu jedem der standardisierten Gehäuse gehörende biologische Schutzumschließung (14) auf einem standardisierten Gestell (78) ruht.

13. Abgeschirmtes Analysesystem nach Anspruch 12, dadurch gekennzeichnet, daß es außerdem standardisierte untere Steuerkonsolen (144) umfaßt, jeweils befestigt auf einer Vorderseite von jedem standardisierten Gestell (78) und ausgestattet mit Anschlüssen für pneumatische Ausrüstungsteile zur Regelung der Analysebauteile (28) des standardisierten Gehäuses (10), und Trennhähne dieser Anschlüsse bezüglich einer pneumatischen Versorgungsleitung (128) und einer Entlüftungsaufnahmeleitung (130), angebracht unter dem Gestell und zu einer standardisierten Entlüftungseinheit (126) gehörend, wobei untere standardisierte Endkonsolen (150) eine untere Endkonsole des Systems verschließen können.

14. Abgeschirmtes Analysesystem nach Anspruch 13, dadurch gekennzeichnet, daß jedes der standardisierten Gehäuse (10) ausgestattet ist mit Entlüftungseinrichtungen, umfassend die standardisierte Entlüftungseinheit (126), angebracht unter dem Gestell (78), eine standardisierte Einheit für den Eintritt von Luft in das Gehäuse, die dieses letztere verbindet mit der pneumatischen Versorgungsleitung, und eine standardisierte Einheit für den Luftabzug, angebracht an einer der Zugangsöffnungen (30) des Gehäuses, dieses letztere verbindend mit der Entlüftungsaufnahmeleitung (130).

15. Abgeschirmtes Analysesystem nach einem der vorhergehenden Ansprüche, dadurch gekennzeichnet, daß es außerdem standardisierte obere Steuerkonsolen (138) umfaßt, befestigt an einer Vorderseite der biologischen Schutzumschließung (14) und jeweils jedem der standardisierten Gehäuse (10) entsprechend, wobei jede dieser oberen Konsolen Leitungen trägt, ausgestattet mit Schließeinrichtungen und einerseits geeignet, verbunden zu werden mit Leitungen der benachbarten oberen Konsolen, und andererseits mit Anschlußleitungen (42), verbunden mit dem entsprechenden Gehäuse durch standardisierte, die Schutzumschließung durchquerende Fluid-Zuführungseinheiten (140,142), wobei standardisierte obere Konsolen des rechten und linken Endes (148) die Leitungen einer oberen Endkonsole des Systems verschließen können.

16. Abgeschirmtes Analysesystem nach Anspruch 15, in Verbindung mit einem beliebigen der Ansprüche 13 und 14, dadurch gekennzeichnet, daß es außerdem standardisierte linke und rechte Konsolen (146) umfaßt, die untere und obere Endkonsolen des Systems verlängern und Steuereinrichtungen zur Versorgung der unteren Konsolen (144) mit Luft und Versorgungsleitungen der Leitungen der oberen Konsolen (138) enthalten.

17. Abgeschirmtes Analysesystem nach Anspruch 16, dadurch gekennzeichnet, daß jede standardisierte linke und rechte Versorgungskonsole (146) außerdem Luftklimatisierungseinrichtungen umfaßt, den Luftversorgungs-Steuereinrichtungen zugeordnet.

18. Abgeschirmtes Analysesystem nach einem der vorhergehenden Ansprüche, dadurch gekennzeichnet, daß jedes der standardisierten Gehäuse (10) einen Boden (10d) enthält, ausgestattet mit einem Siphon (43), an den ein standardisiertes Siphon-Abflußkanal-Verbindungselement (154) angeschlossen ist, dessen unteres Ende auf einer standardisierten Platteneinheit (156) zum biologischen Schutz mündet, geeignet um einen Abflußkanal (152) zu überdecken in einer von jedem standardisierten Gehäuse überdeckten Zone.

19. Abgeschirmtes Analysesystem nach einem der vorhergehenden Ansprüche, dadurch gekennzeichnet, daß jedes Analysebauteil (28) einen Standardflansch (28c) umfaßt, ausgestattet mit Einrichtungen zur Ausrichtung, Zentrierung und dichten Befestigung des besagten Flansches auf einer der Zugangsöffnungen (30).

20. Abgeschirmtes Analysesystem nach einem der vorhergehenden Ansprüche, dadurch gekennzeichnet, daß es außerdem standardisierte Blindflansche (34) umfaßt, Verschlüsse bildend, dicht befestigt in den unbesetzt bleibenden Zugangsöffnungen (30).

## Claims

1. Shielded analysis line comprising a series of sealed analysis boxes (10) communicating with each other by means of passages (12), biological protection (14) surrounding the said boxes and the said passages, analysis components (28) placed in each of the analysis boxes, gripping means (16) for carrying out manipulations inside each of the boxes from outside the biological protection, and means (44, 46, 48) for introducing products into at least one of the analysis boxes and extracting these products therefrom, characterised in that the analysis boxes (10) are standardised on no more than two different patterns, a first one of which is provided with a part (44, 46) of the said means for introducing and extracting products, each of the standardised boxes comprising several identical access orifices (30), the analysis components (28) being standardised and fixed so as to be sealed and detachable in the access orifices, in such a way that an active part (28a) of each component is placed in the sealed box and a control part (28b) of this component is placed outside the box, inside the biological protection, the latter including detachable plugs (36) enabling at least the control part of each component to be mounted and detached.

2. Shielded analysis line according to Claim 1, characterised in that each standardised box (10) comprises a front face (10a) including at least one support for the gripping means (16) and at least one transparent side (18) which is standardised and fixed to the box so as to be sealed and exchangeable, opposite a window (20) formed in the biological protection (14).

3. Shielded analysis line according to either one of Claims 1 and 2, characterised in that each standardised box (10) comprises a rear face (10b) including at least one horizontal part (10c, 10′c) to which the access orifices (30) are welded.

4. Shielded analysis line according to Claim 3, characterised in that the rear face (10b) of each of the boxes (10) of the first pattern includes, below the said horizontal part, at least one access opening (45) which is normally closed off by a door (46).

5. Shielded analysis line according to any one of the preceding claims, characterised in that each standardised box (10) comprises two lateral faces (10f) each including a connecting orifice (40).

6. Shielded analysis line according to Claim 5, characterised in that the said passages (12) are formed between the connecting orifices (40) of two neighbouring boxes (10), in standardised intermediate partitions (80) connected to the biological protection (14) so as to be detachable.

7. Shielded analysis line according to Claim 6, characterised in that the standardised intermediate partitions (80) are chosen from three different patterns comprising:
- a solid partition, with no door;
- a biological protection partition (105), equipped with a door (106), control means (114) for this door, sealed connecting means (92b) between the passage (12) formed in the partition and the connecting orifices (40) of the neighbouring boxes, and a transfer board (102b) moving between these boxes;
- a solid partition (84), with no door and equipped with sealed connecting means (92a) between the passage (12) formed in the partition and the connecting orifices (40) of the neighbouring boxes, and with a transfer board (102a) moving between these boxes.

8. Shielded analysis line according to any one of Claims 5 to 7, characterised in that it comprises standardised doors (82) for closing off the connecting orifices (40).

9. Shielded analysis line according to any one of the preceding claims, characterised in that the biological protection (14) is formed from standardised elements comprising, for each of the boxes (10), a standardised front wall (62) equipped with at least one window (20) and through which the gripping means (16) pass, a standardised bottom slab (64) equipped with means (77) for positioning the box, a standardised lower rear wall (66), detachable standardised upper elements (38) of the rear wall, and a standardised roof (68) equipped with the said detachable plugs (36); the standardised elements of the biological protection comprising, in addition, standardised left and right end walls (74, 76).

10. Shielded analysis line according to Claim 9, characterised in that each of the standardised elements of the biological protection is made of cast iron.

11. Shielded analysis line according to either one of Claims 9 or 10, characterised in that the standardised lower rear wall (66), for the boxes of the first pattern, comprises an opening (48) equipped with an access door with bob-weights (50)

12. Shielded analysis line according to any one of the preceding claims, characterised in that the biological protection (14) associated with each of the standardised boxes (10) rests on a standardised underframe (78).

13. Shielded analysis line according to Claim 12, characterised in that it also comprises standardised lower control panels (144) fixed respectively to a front face of each of the standardised underframes (78) and equipped with connections for pneumatic equipment for controlling the analysis components (28) of the standardised box (10), and valves for isolating these connections from a pneumatic supply pipe (128) and from a ventilation recovery duct (130) mounted below the underframe and belonging to a standardised ventilation unit (126), whilst standardised lower end panels (150) are able to close off a lower end panel on the line.

14. Shielded analysis line according to Claim 13, characterised in that each of the standardised boxes (10) is equipped with ventilation means comprising the standardised ventilation unit (126) mounted on the underframe (78), a standardised unit (134) for admitting air into the box, connecting the latter to the pneumatic supply pipe, and a standardised air extraction filter unit mounted on one of the access orifices (30) of the box and connecting the latter to the ventilation recovery duct (130).

15. Shielded analysis line according to any one of the preceding claims, characterised in that it also comprises standardised upper control panels (138), fixed to a front face of the biological protection (14) and corresponding respectively to each of the standardised boxes (10), each of these upper panels supporting pipes equipped with closure means and able to be connected on the one hand to the pipes of the adjacent upper panels and on the other hand to connecting pipes (42) connected to the corresponding box, by means of standardised fluid inlet units (140, 142) passing through the biological protection, whilst standardised right and left end upper panels (148) are able to close off the pipes of an upper end panel on the line.

16. Shielded analysis line according to Claim 15, combined with either one of Claims 13 and 14, characterised in that it also comprises standardised right and left supply panels (146) extending the lower and upper end panels on the line and including means for controlling the supply of air to the lower panels (144) and pipes for supplying the pipes of the upper panels (138).

17. Shielded analysis line according to Claim 16, characterised in that each standardised left and right supply panel (146) also comprises air-conditioning means associated with the means for controlling the air supply.

18. Shielded analysis line according to any one of the preceding claims, characterised in that each of the standardised boxes (10) has a base (10d) equipped with a siphon (43) to which is connected a standardised siphon/channel connecting element (154), a lower end of which opens out onto a set of standardised biological protection slabs (156), suitable for covering a drain channel (152) in an area covered by each standardised box.

19. Shielded analysis line according to any one of the preceding claims, characterised in that each analysis component (28) has a standard flange (28c) equipped with means for orienting and centring the said flange and for fixing it sealingly onto one of the access orifices (30).

20. Shielded analysis line according to any one of the preceding claims, characterised in that it also comprises standardised solid flanges (34) forming obturators, fixed sealingly in any access orifices (30) which remain unoccupied.
